# EUROPÄISCHE PATENTSCHRIFT

(11) **EP 2 423 336 B1**
(45) Veröffentlichungstag und Bekanntmachung des Hinweises auf die Patenterteilung: **28.09.2016**
(21) Anmeldenummer: 11166662.4
(22) Anmeldetag: 19.05.2011
(51) Int. Cl.: C21C 5/30, C21C 5/46, F27D 19/00, F27D 21/00

(54) **Verfahren zur Temperaturkontrolle des Metallbades während des Blasprozesses in einem Konverter**
Method for controlling the temperature of the metal bath during the blowing process in a converter
Procédé de contrôle de température du bain de métal lors du processus de soufflage dans un convertisseur

(30) Priorität: 25.08.2010 DE 102010035411
(43) Veröffentlichungstag der Anmeldung: 29.02.2012
(73) Patentinhaber: SMS group GmbH, 40237 Düsseldorf (DE)
(72) Erfinder: Reichel, Johann, 40489, Düsseldorf (DE)
(74) Vertreter: Klüppel, Walter

(56) Entgegenhaltungen:
- EP-A2- 1 310 573
- US-A- 3 561 743
- US-A- 3 566 671
- US-A- 4 150 973
- US-A- 4 416 691
- US-A- 6 093 235
- REICHEL J ET AL: "BEOBACHTUNG UND STEUERUNG DES FRISCHENS HOCHCHROMHALTIGER STAHLE NACH DEM KCB-S-VERFAHREN. ÖOBSERVATION AND CONTROL OF THE REFINING OF HIGH-CHROME STEELS BY THE KCB-S PROCESS", STAHL UND EISEN, VERLAG STAHLEISEN, DUSSELDORF, DE, Bd. 113, Nr. 9, 15. September 1993 (1993-09-15), Seiten 83-89,163, XP000397529, ISSN: 0340-4803
- KOEHLE S ET AL: "BEOBACHTUNG DES ENTKOHLUNGSPROZESSES ANHAND VON ABGASMESSUNGEN", STAHL UND EISEN, VERLAG STAHLEISEN, DUSSELDORF, DE, Bd. 113, Nr. 6, 14. Juni 1993 (1993-06-14) , Seiten 55-60, XP000369701, ISSN: 0340-4803
- KOMATANI M ET AL: "DEVELOPMENT OF THE AUTOMATIC REFINING CONTROL SYSTEM IN BOF *", REVUE DE METALLURGIE - CAHIERS D'INFORMATIONS TECHNIQUES, REVUE DE METALLURGIE. PARIS, FR, Bd. 88, Nr. 6, 1. Juni 1991 (1991-06-01), Seiten 531-536, XP000261612, ISSN: 0035-1563

## Beschreibung

Die Erfindung betrifft ein Verfahren zur Kontrolle des Blasprozesses in einem Konverter, wobei durch Ermittlung der Temperatur und des Kohlenstoffgehaltes des Metallbades sowie durch Abgasanalysen der zeitliche Verlauf des Blasvorgangs gesteuert wird.

Neben der mit einer Zeitverzögerung verbundenen Bestimmung des Kohlenstoffgehaltes ist die Messung und Regelung der Metallbadtemperatur eine wesentliche Zielgröße am Ende des Konverterprozesses.

Eine berührungslose Messung der Metallbadtemperatur mit beispielsweise einem Strahlungsmessgerät scheidet aus, weil auf der Metallschmelze eine dicke Schlackeschicht schwimmt, deren Temperatur unbestimmt niedriger ist und zusätzlich Staub und heiße Abgase die Messung erschweren. Es ist deshalb üblich, zur manullen Temperaturmessung den Konverterprozess zu unterbrechen, um beispielsweise Messlanzen mit endseitig angebrachten Thermoelementen in das geschmolzene Metall einzuführen. Die hierfür benötigte Zeitspanne erschwert die Prozesssteuerung und den Prozessablauf. In der Folge wurden deshalb kontinuierliche in situ Temperaturmessungen der Metallbadtemperatur während des Konverterprozesses vorgeschlagen, die zu einer deutlichen Effizienzsteigerung führten.

So wird in der EP 0 208 067 B1 eine Vorrichtung zur Temperaturmessung an einem Konverter beschrieben, bestehend aus einem in die Stahlschmelze hineinragenden, geradlinig verlaufenden Kanal mit einem angebauten Strahlungsmessgerät, durch den ein inertes Gas mit hoher Strömungsgeschwindigkeit gegen die Stahlschmelze geführt wird, wobei das Strahlungsmessgerät die Temperatur der durch den Kanal fallenden Strahlung und der durch das Gas aus der Stahlschmelze herausgelösten Partikel bestimmt.

In der WO 2007/079894 A1 wird ein Konverter mit einer Messvorrichtung zur optischen Temperaturbestimmung des geschmolzenen Metalls beschrieben, wobei die vom Metall emittierte elektromagnetische Strahlung durch einen Lichtwellenleiter zur Bestimmung der Temperatur des Metalls zu einem optischen Detektor geleitet wird.

Schließlich ist aus der DT 27 07 502 A1 ein Verfahren zum Steuern der Temperatur von geschmolzenem Stahl und des Kohlenstoffgehaltes in einem Sauerstoffkonverter bekannt. Ausgehend von der Überlegung, dass die Temperatur und der Kohlenstoffgehalt des geschmolzenen Stahles äußerst genau vorausgesagt werden können, indem die Menge des in der Schlacke angesammelten Sauerstoffes oder schlackenbildenden Sauerstoffs aufgrund von Oxidation und die Menge der Entkohlung, die von den Abgasen erhalten wird, betrachtet wird, werden im Einzelnen zu entsprechenden Berechnungen folgende Messschritte durchgeführt:
- Gleichzeitiges Messen der Temperatur und des Kohlenstoffgehaltes des geschmolzenem Stahls zu einer geeigneten Zeit (Nachweiszeitpunkt) während des Verlaufs des Blasprozesses ohne Unterbrechung der Sauerstoffzufuhr,
- kontinuierliches Messen der Menge und der Zusammensetzung der Abgase nach diesem Nachweiszeitpunkt,
- kontinuierliches Messen der Menge des Sauerstoffs, der nach dem Nachweiszeitpunkt zugeführt werden muss.

Aus der EP 1310573 A2 ist es bekannt das Frischen einer Metallschmelze in einem Konverter nach einem Prozeßmodel ablaufen zu lassen.
Bei diesem Prozeßmodel wird als Ist-Prozeßgröße die Temperatur der Schmelze und die chemische Zusammensetzung berücksichtigt. Aus der 1st-Prozeßgröße wird eine Prozeßgröße für einen späteren Zeitpunkt berechnet. Durch weitere Temperaturmessungen der Schmelze wird die Soll-Prozeßgröße ständig angepasst.

Zur Bestimmung des Blasendes wird nach der US 4,416,691 ein anderes Verfahren angewandt, und zwar wird aus der Abgasanalyse die Entkohlungsrate errechnet und zur Bestimmung des Endpunktes benutzt.

Ausgehend von diesem Stand der Technik ist es Aufgabe der Erfindung, ein Verfahren zur Abschätzung der Temperatur des Metallbades als ein einfaches und unkompliziertes Werkzeug zur Prozesssteuerung anzugeben.

Die gestellte Aufgabe wird mit den kennzeichnenden Merkmalen des Anspruchs 1 dadurch gelöst, dass zur Temperaturkontrolle und Abschätzung der Temperatur des Metallbades die von einem T-Sub-Modell kontinuierlich vor der Abgasentstaubung gemessenen Abgastemperaturen T_{w}(t) mit der azyklisch ermittelten tatsächlichen Metallbadtemperatur T_{M}(t_{inb}) zu einer kalkulierten Metallbadtemperatur T_{M}(t) kombiniert werden und die so erhaltenen Temperaturwerte mit den in einem Konvertermodell berechneten Steuersignalen zum Blasen verknüpft werden.

Das T-Sub-Modell ist unabhängig von dem Konvertermodell und hat übergeordnete Funktion, So errechnet beispielsweise das Konvertermodell die O₂-Mengen und liefert das Steuersignal zum Blasen, während das T-Sub-Modell die Stahltemperatur im Konverter nur auf Basis der Abgastemperatur verfolgt. Ab einem bestimmten Zeitpunkt t_{inb}, an dem die so genannte Inblow-Messung durchgeführt wird (die Stahltemperatur wird mit der Sublanze oder Handmessung ermittelt), wird die Abgastemperatur mit der Differenz der momentanen Metallbad- und Abgastemperatur zu einer kalkulierten Temperatur T_{M}(t) des Metallbades kombiniert.

Zur Berechnung der kalkulierten Metallbadtemperaturen T_{M}(t) sind die mit Hilfe der zum Zeitpunkt t_{inb} azyklisch ermittelte tatsächliche Metallbadtemperatur T _{M}(t_{inb}), die Abgastemperatur T_{W}(t_{inb}) und die kontinuierlich gemessenen Abgastemperaturen T_{W}(t) durch folgenden Rechnungsgang miteinander verknüpft:
a) Berechnung der konstanten Temperaturdifferenz ΔT zwischen der gemessenen tatsächlichen Metallbadtemperatur T_{M}(t_{inb}) zum Zeitpunkt t_{inb} der Inblow-Messung und der gemessenen Abgastemperatur T_{W}(t_{inb}) zu demselben Zeitpunkt als $ΔT = {T}_{M} \left({t}_{inb}\right) - {T}_{W} \left({t}_{inb}\right)$
b) Kalkulation der Metallbadtemperatur T_{M}(t) mit Einbeziehung der azyklisch gemessenen Abgas- und Metalltemperatur T_{W}(t_{inb}), T_{M}(t_{inb}) und der durch das T-Sub-Modell (1) kontinuierlich gemessenen Abgastemperaturen Tw(t) mit ${T}_{M} \left(t\right) = {T}_{W} \left(t\right) + ΔT$
c) Die nach Gleichung (1) und (2) kalkulierte Metallbadtemperatur T_{M}(t) wird mit der Sollwert-Endtemperatur T_{A}(t_{f}) zur Bestimmung des Blasendes durch kontinuierliche Differenzbildung verglichen: $ABS \left[{T}_{A}\left({t}_{f}\right)-{T}_{M}\left(t\right)\right] \leq ΔT - Parameter$

Wenn die Differenz einen vorbestimmten ΔT-Parameter, beispielsweise ± 10 K erreicht, wird dem Operator mitgeteilt, dass die vorgesehene Temperatur T_{A}(t_{f}) erreicht worden ist.

In Abhängigkeit von dem bei diesem Zeitpunkt gemessenen Kohlenstoffgehalt des Metallbades, angestrebt wird hier der Sollwert Caim, ergeben sich für den Operator folgende weitere durchzuführende Maßnahmen:
- Caim ist erreicht und T_{A}(t_{f}) ist nicht erreicht weiteres Blasen
- Caim ist nicht erreicht und T_{A}(t_{f}) ist nicht erreicht weiteres Blasen
- Caim ist nicht erreicht und T_{A}(t_{f}) ist erreicht weiteres Blasen
- Caim ist erreicht und T_{A}(t_{f}) ist erreicht Blasende.

Weitere Vorteile und Einzelheiten der Erfindung werden nachfolgend an in schematischen Zeichnungsfiguren dargestellten Ausführungsbeispielen näher erläutert.

Es zeigen:
- Figur 1: Zeitlicher Verlauf des Blasprozesses,
- Figur 2: Kombination des T-Sub-Modells mit dem Konvertermodell.

In der Figur 1 ist in Form eines Diagramms der zeitliche Verlauf des Blasprozesses mit den gemessenen Abgastemperaturen Tw(t) während des Blasens sowie die Sollwert-Endtemperatur T_{A}(t_{f}) des Metallbades dargestellt. Zur Vervollständigung sind auch Angaben über die chemischen Bestandteile des Abgases aufgeführt, auf die aber nicht näher eingegangen wird.

Nach einem Prozessverlauf von ca. 14 Minuten wurde eine Inblow-Messung durchgeführt und dieser Zeitpunkt in Form einer gepunkteten vertikalen Gerade t_{inb} eingezeichnet. Zu diesem Zeitpunkt t_{inb} wurden eine Abgastemperatur T_{W}(t_{inb}) von 831 °C und eine Metallbadtemperatur T_{M}(t_{inb}) von 1550 °C gemessen. Diese Inblow-Messwerte ergeben mit den kontinuierlich ermittelten Abgastemperaturen T_{w}(t) dann die nach den Gleichungen (1) und (2) berechnete kalkulierte Metallbadtemperatur T_{M}(t), die in der Figur 1 als gestrichelte Kurve eingezeichnet ist. Sobald sich diese Kurve T_{M}(t) mit der Sollwert-Endtemperatur T_{A}(t_{f}) mit einem ΔT-Parameter von beispielsweise ± 10 K schneidet, wird der Prozesszustand bezüglich der Temperatur erreicht und das Blasen kann, wenn auch der gewünschte Kohlenstoffgehalt im Metallbad erreicht ist, gestoppt werden. Dieser Zeitpunkt ist in der Figur 1 mit einer vertikalen Linie 10 eingezeichnet.

In der Figur 2 ist eine mögliche Verknüpfung des T-Sub-Modells 1 mit einem Konvertermodell 2 eingezeichnet, wobei diese Verknüpfung durch entsprechende Abzweigungen und Zusammenführungen der vorgegebenen Sollwertsignale 3, der gemessenen Eingangssignale 4 und der berechneten Ausgangssignale 5 herbeigeführt ist.

### Bezugszeichenliste

- 1: T-Sub-Modell
- 2: Konvertermodell
- 3: Sollwertsignale
- 4: Eingangsignale
- 5: Ausgangsignale
- 10: Zeitpunkt wenn T_{M}(t) = T_{A}(t_{f})
- t_{inb}: Zeitpunkt der Inblow-Messung
- T_{M}(t_{inb}): gemessene tatsächliche Metallbadtemperatur zum Zeitpunkt t_{inb}
- T_{W}(t_{inb}): gemessene tatsächliche Abgastemperatur zum Zeitpunkt t_{inb}
- T_{W}(t): kontinuierlich gemessene Abgastemperatur
- T_{M}(t): kalkulierte Metallbadtemperatur
- T_{A}(t_{f}): Sollwert-Endtemperatur des Metallbades

## Patentansprüche

1. Verfahren zur Kontrolle des Blasprozesses in einem Konverter, wobei durch Ermittlung der Temperatur und des Kohlenstoffgehaltes des Metallbades sowie durch Abgasanalysen der zeitliche Verlauf des Blasvorgangs gesteuert wird,
wobei
die Temperaturkontrolle des Metallbades von einem T-Sub-Modell (1) kontinuierlich durchgeführt wird, in dem die Abgastemperaturen (T_{w}(t)) gemessen vor der Abgasentstaubung mit der tatsächlich gemessenen Metallbadtemperatur (T_{M}(t_{inb})) zu einer kalkulierten Metallbadtemperatur (T_{M}(t)) kombiniert werden und die so erhaltenen Temperaturwerte mit der Sollwert-Endtemperatur (T_{A}(tᵣ)) des Metallbades verglichen und mit den in einem Konvertermodell (2) berechneten Steuersignalen zum Blasen verknüpft werden,
wobei
zur Kalkulation der Metallbadtemperaturen (T_{M}(t)) die zu einem Zeitpunkt (t_{Inb}) mit einer Sublanze oder manuell azyklisch ermittelte tatsächliche Metallbadtemperatur (T_{M}(t_{lnb})) mit den zu diesem Zeitpunkt gemessenen Abgastemperatur (T_{W}(t_{inb})) sowie den kontinuierlich gemessenen Abgastemperaturen (T_{W}(t)) durch folgenden Rechnungsgang miteinander verknüpft sind:
a) Berechnung der konstanten Temperaturdifferenz (ΔT) zwischen der gemessenen tatsächlichen Temperatur des Metallbades (T_{M}(t_{Inb}) zum Zeitpunkt (t_{inb}) und der zu demselben Zeitpunkt gemessenen Abgastemperatur T_{W}(t_{Inb}) mit $ΔT = {T}_{M} \left({t}_{inb}\right) - {T}_{W} \left({t}_{inb}\right)$
b) Kalkulation der Metallbadtemperatur (TM(t)) mit Einbeziehung der gemessenen Abgas- und Metalltemperatur (T_{W}(t_{Inb}), T_{M}(t_{Inb})) und der durch das T-Sub-Modell (1) kontinuierlich gemessenen Abgastemperaturen (T_{W}(t)) mit ${T}_{M} \left(t\right) = {T}_{W} \left(t\right) + ΔT$
c) kontinuierliche Differenzbildung aus der kalkulierten Metallbadtemperatur (T_{M}(t)) und der Sollwert-Endtemperatur (T_{A}(tᵣ)) $ABS \left[{T}_{A}\left({t}_{r}\right)-{T}_{M}\left(t\right)\right] \leq ΔT - Parameter$
zur Bestimmung des Blasendes, das dann erreicht ist, wenn die Differenz einen vorbestimmten ΔT-Parameter, beispielsweise ± 10 K erreicht und der angestrebte Kohlenstoffgehalt (Caim) des Metallbades gleichfalls erreicht ist,
wobei
bis zum Erreichen der vorgesehenen Temperatur (T_{A}(tᵣ)) in Abhängigkeit von dem bei diesem Zeitpunkt gemessenen Kohlenstoffgehalt des Metallbades, angestrebt wird hier der Sollwert (Caim), folgende weitere Maßnahmen durchzuführen sind:
| | |
|---|---|
| • Caim ist erreicht und T_{A}(tᵣ) ist nicht erreicht | weiteres Blasen |
| • Caim ist nicht erreicht und T_{A}(t_{f}) ist nicht erreicht | weiteres Blasen |
| • Caim ist nicht erreicht und T_{A}(t_{f}) ist erreicht | weiteres Blasen |
| | ( mit entsprechender Kühlung) |
| • Caim ist erreicht und T_{A}(tᵣ) ist erreicht | Blasende. |

## Claims

1. Method for controlling the blowing process in a converter, wherein the time plot of the blowing process is controlled by determination of the temperature and carbon content of the metal bath as well as by waste gas analysis,
wherein
the temperature control of the metal bath is carried out continuously by a temperature sub-model (1) in which the waste gas temperatures (T_{W}(t)) measured before waste gas dust removal are combined with the actually measured metal bath temperature (T_{M}(t_{inb})) to form a calculated metal bath temperature (T_{M}(t)) and the thus-obtained temperature values are compared with the target value final temperature (T_{A}(t_{f})) of the metal bath and logically linked with the control signals, which are calculated in a converter model (2), for the blowing,
wherein
for calculation of the metal bath temperatures (T_{M}(t)) the actual metal bath temperature (T_{M}(t_{inb})) acyclically determined by a sub-lance or manually at a time instant (t_{inb}) is logically linked with the waste gas temperature (T_{w}(t_{inb})) measured at this time instant and the continuously measured waste gas temperatures (T_{W}(t)) by the following calculation process:
a) calculating the constant temperature difference (ΔT) between the measured actual temperature of the metal bath (T_{M}(t_{inb})) at the time instant (t_{inb}) and the waste gas temperature ((T_{W}(t_{inb})) measured at the same time instant by $ΔT = {T}_{M} \left({t}_{inb}\right) - {T}_{W} \left({t}_{inb}\right)$
b) calculating the metal bath temperature (T_{M}(t)) with inclusion of the measured waste gas temperature (T_{w}(t_{inb})) and metal temperature (T_{M}(t_{inb})) and the waste gas temperatures (T_{W}(t)), which are continuously measured by the temperature sub-model (1), by ${T}_{M} \left(t\right) = {T}_{W} \left(t\right) + ΔT$
c) continuous difference formation from the calculated metal bath temperature (T_{M}(t)) and the target value final temperature (T_{A}(t_{f})) $ABS \left[{T}_{A}\left({t}_{f}\right)-{T}_{M}\left(t\right)\right] \leq ΔT - parameter$ for determining the end of blowing, which is reached when the difference reaches a predetermined ΔT-parameter, for example ±10 K, and the desired carbon content (Caim) of the metal bath is also reached,
wherein
until reaching the intended temperature (T_{A}(t_{f})) in dependence on the carbon content,
which is measured at this time instant, of the metal bath - here the target value (Caim) is sought - the following further measures are carried out:
| | |
|---|---|
| - Caim is achieved and T_{A}(t_{f}) is not achieved | further blowing |
| - Caim is not achieved T_{A}(t_{f}) is not achieved | further blowing |
| - Caim is not achieved and T_{A}(t_{f}) is achieved | further blowing |
| (with appropriate cooling) | |
| - Caim is achieved and T_{A}(t_{f}) is achieved | end of blowing |

## Revendications

1. Procédé pour la commande du processus de soufflage dans un convertisseur, dans lequel sur base d'une détermination de la température et de la teneur du bain métallique en carbone et sur base d'analyses des gaz d'échappement, on règle l'allure temporelle du processus de soufflage, le contrôle de la température du bain métallique étant réalisé en continu à partir d'un sous-modèle T (1) en combinant les températures des gaz d'échappement (Tw(t)) mesurées avant le dépoussiérage des gaz d'échappement et la température du bain métallique mesurée en réalité (T_{M}(t_{Inb})) pour obtenir une température calculée du bain métallique (T_{M}(t)) et en comparant les valeurs de températures ainsi obtenues à la température finale de consigne (T_{A}(tᵣ)) du bain métallique et en les reliant aux signaux de commande pour le soufflage, calculés dans un modèle de convertisseur (2), dans lequel, pour le calcul des températures du bain métallique (T_{M}(t)), la température du bain métallique (T_{M}(t_{Inb})) réelle déterminée à un moment (t_{Inb}) de manière acyclique manuellement ou avec une sublance et la température des gaz d'échappement mesurée à ce moment (T_{W}(t_{Inb})), ainsi que les températures des gaz d'échappement mesurées en continu (Tw(t)) sont reliées les unes aux autres via le mode de calcul indiqué ci-après :
a) le calcul de la différence de température constante (ΔT) entre la température réelle mesurée (T_{M}(t_{Inb})) du bain métallique au moment indiqué (t_{Inb}) et la température des gaz d'échappement (T_{W}(t_{Inb})) mesurée au même moment via l'équation $ΔT = {T}_{M} \left({t}_{inb}\right) - {T}_{W} \left({t}_{inb}\right)$
b) le calcul de la température du bain métallique (T_{M}(t)) en prenant en compte la température mesurée des gaz d'échappement et du métal (T_{W}(t_{Inb}), T_{M}(t_{Inb})) et les températures des gaz d'échappement (Tw(t)) mesurées en continu via le sous-modèle T (1) via l'équation ${T}_{M} \left(t\right) = {T}_{W} \left(t\right) + ΔT$
c) la formation de différence à partir de la température calculée du bain métallique (T_{M}(t)) et de la température finale de consigne (T_{A}(tᵣ)) $ABS \left[{T}_{A}\left({t}_{r}\right)-{T}_{M}\left(t\right)\right] \leq paramètre ΔT$ pour la détermination de la fin du soufflage qui est atteinte lorsque la différence atteint un paramètre ΔT prédéfini, par exemple ± 10 K et lorsque la teneur recherchée en carbone (Caim) du bain métallique est également atteinte ;
procédé dans lequel
jusqu'à ce que l'on atteigne la température prévue (T_{A}(tᵣ)) en fonction de la teneur du bain métallique en carbone mesuré au moment indiqué, étant entendu que l'on recherche en l'occurrence la valeur de consigne (Caim), on mettra en oeuvre les mesures indiquées ci-après :
- Caim est atteint et T_{A}(tᵣ) n'est pas atteint : poursuite du soufflage ;
- Caim n'est pas atteint et T_{A}(tᵣ) n'est pas atteint : poursuite du soufflage ;
- Caim n'est pas atteint et T_{A}(tᵣ) est atteint : poursuite du soufflage (avec refroidissement correspondant) ;
- Caim est atteint et T_{A}(tᵣ) est atteint : fin du soufflage.
